# EUROPÄISCHE PATENTSCHRIFT

(11) **EP 0 295 427 B1**
(45) Veröffentlichungstag und Bekanntmachung des Hinweises auf die Patenterteilung: **21.11.1991**
(21) Anmeldenummer: 88107536.0
(22) Anmeldetag: 11.05.1988
(51) Int. Cl.: B30B 5/06

(54) **Verfahren und Vorrichtung zum Aufbringen einer Flächenpressung auf pressbandgetriebene Werkstücke**
Method and device for applying a surface pressure to work pieces driven by pressbelts
Procédé et dispositif pour appliquer une pression superficielle contre des pièces d'ouvrage entraînées par les bandes d'une presse à bandes

(30) Priorität: 15.06.1987 DE 3719976
(43) Veröffentlichungstag der Anmeldung: 21.12.1988
(73) Patentinhaber: Firma Theodor Hymmen, D-33515 Bielefeld (DE)
(72) Erfinder:
(74) Vertreter: Stracke, Alexander, Dipl.-Ing.

(56) Entgegenhaltungen:
- DE-A- 1 953 816
- DE-A- 3 046 432

## Beschreibung

Die Erfindung bezieht sich auf ein Verfahren sowie auf eine Vorrichtung zum Aufbringen einer Flächenpressung auf preßbandgetriebene Werkstücke, bei dem bzw. bei der in einer umlaufend abgedichteten, auf der einen Seite von einer Druck- und Heiz- oder Kühlplatte und auf der anderen Seite von einem Preßband begrenzten Druckkammer der Druck durch ein fluides Druckmedium erzeugt wird.

Bei einem bekannten Verfahren und einer bekannten Vorrichtung der eingangs genannten Art (DE-A-24 21 296) wird in einer abgedichteten, an einer Seite von dem Preßband definierten Wirkzone die Flächenpressung durch den Druck eines gasförmigen oder flüssigen Druckmediums erzeugt. Man kann dabei beispielsweise die Druckkammer durch eine umlaufende, in der Regel etwa viereckig ausgebildete Dichtung begrenzen. Die Druckkammer selbst wird dabei einerseits von dem umlaufenden Preßband und auf der Rückseite durch eine Druckplatte begrenzt, die gleichzeitig auch Heizplatte ist, so daß das Druckmedium in der Wirkzone auch beheizt werden kann, da meist die mit derartigen Druckkammern ausgestatteten Bandpressen, beispielsweise Doppelbandpressen, auch ein Erwärmen und/oder Kühlen der vorlaufenden Werkstücke erfordern.

An sich sind fluide Druckmedien, wie beispielsweise Luft oder Öl, von der Handhabung, Beherrschbarkeit und Feinfühligkeit der Einstellung her besonders geeignet. Problemvoll bleibt, daß das in der Wirkzone zwischen der Heizplattenrückseite und dem endlosen Preßband befindliche Druckmedium in der Druckkammer bezüglich der Wärmeübertragung isolierend wirkt. Man hat versucht (DE-A-24 21 296), noch stärker isolierende gasförmige Druckmedien durch ein flüssiges, insbesondere Öl oder flüssige Metalle, zu ersetzen. Während sich flüssige Metalle als für diesen Einsatzzweck und in diesem Einsatzbereich technisch als kaum beherrschbar erwiesen haben, hat der Einsatz von Öl keine durchgreifende Verbesserung gebracht, da die Wärmeleitfähigkeit von Öl auch nur maximal den dreifachen Wert der Wärmeleitfähigkeit von Luft erreicht und darüber hinaus erhebliche Verschmutzungsprobleme auftreten können.

Es ist deshalb vorgeschlagen worden, zusätzlich mit Wärmebrücken zu arbeiten (DE-B-33 25 578), um mittels Druckschuhen eine direkte Wärmeleitung von der Heizplatte auf das endlose Preßband zu gewährleisten.

Es ist ferner eine Doppelbandpresse mit endlosen, aus Metall gefertigten Preßbändern bekannt (DE-A-30 46 432), deren einander zugewandten Trums durch Druckplatten gegen das Preßgut gedrückt werden, wobei in den Druckplatten mindestens eine mit Druckluft gefüllte Druckkammer gebildet ist, die mit einer Strahlungsheizeinrichtung versehen ist. Bei umlaufenden Preßbändern, also während des Betriebes der Presse, wird die Druckluft nicht umgewälzt, so daß sie zur Wärmeübertragung auf das jeweilige Preßband und auf das Preßgut nicht beiträgt, sondern aufgrund ihrer Wärmedämmwirkung den Wärmeübergang beeinträchtigt.

Die in der Druckkammer angeordneten Strahlungsheizeinrichtungen haben eine längere Nachheizzeit, so daß bei einem Stillstand der Preßbänder besondere Maßnahmen für die Kühlung der Preßbänder getroffen werden müssen.

Um die Abkühlzeiten bei einem Bandstillstand so klein wie möglich zu halten, sind in den die Druckkammer seitlich begrenzenden Wänden der Druckplatten innen in Bandlaufrichtung Luftkanäle eingebracht, die druckkammerseitig seitlich abgedeckt sind, wodurch in Bandnähe einen Kühlluftstrom quer zur Bandlaufrichtung ermöglichende Einund Austrittsöffnungen gebildet sind.

Diese Literaturstelle befaßt sich somit im wesentlichen mit der Kühlung des Preßbandes während des Zeitraumes einer Betriebsunterbrechung.

Der Erfindung liegt die Aufgabe zugrunde, während der Betriebszeit der Presse den Wärmeübergang von der beheizten Druckplatte auf das Preßband bzw. beim Kühlen von dem Preßband zur gekühlten Druckplatte zu verbessern und bei einem für die Druckkammer vorgegebenen Betriebsdruck das Wärmeübertragungsvermögen zwischen der Druckplatte und dem Werkstück steuerbar zu machen.

Diese Aufgabe wird beim Verfahren der eingangs genannten Art dadurch gelöst, daß bei umlaufendem Preßband der Wärmeübergang von der Heizplatte zum Preßband bzw. vom Preßband zur Kühlplatte durch eine Zwangsbewegung des Druckmediums in der Druckkammer erhöht wird, wobei das Druckmedium mit Strömungsgeschwindigkeiten von 2 bis 50 m/sec, vorzugsweise 20 bis 40 m/sec bei gasförmigen und 4 bis 5 m/sec bei flüssigen Druckmedien bewegt wird, das Ausmaß des Wärmeübertragungsvermögens des Druckmediums über den Betriebsdruck und über die Strömungsgeschwindigkeit gesteuert wird, und daß bei stillstehendem Preßband die Zwangsbewegung des Druckmediums beendet wird.

Es hat sich gezeigt, daß durch die turbulente Bewegung des unter Druck stehenden fluiden Mediums in der Wirkzone sein Vermögen, Wärme auf das Preßband zu übertragen, außerordentlich gesteigert wird. Durch die turbulente Bewegung des Druckmediums in der Wirkzone übernimmt dieses Medium die Funktion eines Wärmeleiters von der die Wirkzone begrenzenden Heizplatte als Wärmespender auf das Preßband als Wärmeempfänger, wobei hervorzuheben ist, daß sich auf genau die gleiche Weise im Falle der Erfordernisse der Kühlung auch eine außerordentlich verbesserte Kühlung einstellt. Die Wärmeflußrichtung verläuft lediglich umgekehrt vom Preßband fort.

Bei diesem System, bei dem der Wärmespender und der Wärmeempfänger die Wirkzone begrenzen, stellt sich ein Wärmefluß ausschließlich in Richtung vom Wärmespender zum Wärmeempfänger ein. Das Druckmedium wirkt nur als Vermittler oder wie eine Zwischenschicht mit nunmehr durch die Zwangsbewegung sehr hohem Wärmeübergangswert.

Es ist ferner hervorzuheben, daß bei der turbulenten Bewegung des Druckmediums entstehende Reibungsverluste vollständig in Wärme umgewandelt werden und im Falle der Wärmeübertragung mit zur Aufheizung beitragen.

Es hat sich ferner herausgestellt, daß sich über die Geschwindigkeit der Zwangsbewegung des Druckmediums als Regelgröße die Wärmeübertragung sehr einfach sehr feinfühlig regeln läßt. Dabei geht der jeweils gegebene Betriebsdruck als zusätzlicher Parameter mit ein.

Bei Betriebsstörungen oder am Produktionsende fällt die übertragene Wärmemenge schlagartig ab, da in diesem Fall durch Abschalten der Zwangsbewegung das Druckmedium im Stillstand als Isolationsschicht zwischen der Heizplatte und dem Preßband in der Wirkzone wirkt.

Für gasförmige Druckmedien haben sich Bewegungsgeschwindigkeiten von 10 bis 50, vorzugsweise 20 bis 40 m/sec und für flüssige Druckmedien solche von 2 bis 5, vorzugsweise 4 bis 5 m/sec als sehr zweckmäßig erwiesen.

Weitere Merkmale der Erfindung ergeben sich aus den Unteransprüchen. Ausführungsbeispiele der Vorrichtung zur Durchführung des erfindungsgemäßen Verfahrens sind in den Zeichnungen dargestellt und werden im folgenden beschrieben.

Es zeigen
- Figuren 1 - 3: stark schematisierte Ausführungsbeispiele von Vorrichtungen gemäß der Erfindung.

Bei dem in Figur 1 dargestellten Ausführungsbeispiel einer Vorrichtung zum Aufbringen einer Flächenpressung sowie Wärme auf preßbandgetriebene Werkstücke ist ein umlaufendes Preßband 1, üblicherweise aus Stahl, gezeigt, das über Umlenkwalzen 2 läuft und Werkstücke 3 wie beispielsweise Werkstoffbahnen, auch in Form von Laminaten, kontinuierlich bewegt, und zwar an einer Wirkzone 4 entlang, die im dargestellten Ausführungsbeispiel von einer Druckkammer gebildet wird, die auf der einen Seite von dem Preßband 1 begrenzt wird und auf der gegenüberliegenden Seite von einer Druck-und Heizplatte 5 sowie ferner bekannten umlaufenden Spezialdichtungen 6. In der Wirkzone 4 bzw. der Druckkammer wird die erforderliche Flächenpressung in bekannter Weise durch ein z. B. gasförmiges, unter dem Betriebsdruck stehendes Druckmedium erzeugt. Die Druckkammer steht dabei in der üblichen Weise mit einem Kompressor (nicht dargestellt) in Verbindung, der auch etwaige Leckverluste laufend ausgleicht. In der Druck- und Heizplatte befindet sich eine Heizeinrichtung 7. Zusätzlich ist nun eine Zwangsbewegungseinrichtung für das unter Druck stehende gasförmige Medium in der Wirkzone vorgesehen. Im dargestellten Ausführungsbeispiel ist hierzu die Druck- und Heizplatte 5 relativ groß bemessen und es ist in ihr ein Ventilator 8 integriert, der über eine integrierte Druck- und Saugleitung 9 mit der Wirkzone 4 in Verbindung steht und das unter Druck stehende gasförmige Druckmedium in der Wirkkammer 4 heftig zwangsbewegt, vorzugsweise so stark, daß hier eine turbulente Strömung eintritt, die zu einer außerordentlich hohen Wärmeübertragung zwischen der Druck- und Heizplatte 5 und dem Preßband 1 führt.

Das Ausmaß der Wärmeübertragung läßt sich sowohl über den Betriebsdruck, wie insbesondere auch über die Strömungsgeschwindigkeit sehr feinfühlig regeln. Im Ausführungsbeispiel nach Figur 1 ist beispielsweise in denkbar einfacher Weise dadurch für eine stärkere Erwärmung auf einem ersten Abschnitt der Wirkzone 4, gesehen in Durchlaufrichtung des Werkstückes 3, Sorge getragen, daß hier gegenüber einem hinteren Abschnitt die Wirkzone 4 bzw. die Druckkammer durch eine vorspringende Schulter in der Druck- und Heizplatte 5 einen verengten Querschnitt hat, so daß sich in diesem ersten Werkzonenabschnitt 4a eine erhöhte Strömungsgeschwindigkeit einstellt.

Bei dem in Figur 2 dargestellten Ausführungsbeispiel ist bei grundsätzlich gleichen Vorrichtungsaufbau eine Druck- und Heizplatte 5a vorgesehen, der je nach Länge der Wirkzone 4 ein oder mehrere, im dargestellten Ausführungsbeispiel 2 Zwangsbewegungseinrichtungen in Form von Ventilatoren 8a zugeordnet sind, deren rotierende Flügel 8b als Flachflügel ausgebildet sind und sich zumindest teilweise in die Wirkzone 4 hinein erstrecken.

Beide Ausführungsformen nach den Figuren 1 und 2 bestechen durch eine kompakte, Wärmeverluste sehr gering haltende und jegliche Anschlußprobleme vermeidende Bauweise.

Bei dem in Figur 3 dargestellten, ebenfalls den gleichen grundsätzlichen Aufbau habenden Ausführungsbeispiel ist eine vordere Druck-und Heizplatte 5b gezeigt, bei der aus Raumgründen Zu- und Ableitungen 10 aus der Wirkzone 4 unter der Druck- und Heizplatte 5b herausgeführt sind. In den Leitungen 10 ist einmal wiederum der Ventilator 8 eingeschaltet sowie ferner auch der Kompressor 11 angeschlossen, mit dem zugleich auch Leckverluste laufend ergänzt werden können. Das unter Betriebsdruck stehende z. B. gasförmige Druckmedium wird auch hier in der Wirkzone 4 unmittelbar beheizt und seine heftige Zwangsbewegung in dieser Wirkzone 4 bedingt auch hier die außerordentliche Erhöhung des Wärmeübertragungsvermögens.

Im Ausführungsbeispiel nach Figur 3 ist ferner illustriert, daß sich an die Wirkzone 4 mit einer Erwärmung des Preßbandes 1 und damit des Werkstückes 3 eine Wirkzone 4a anschließen kann, die grundsätzlich genau den gleichen Aufbau hat, wobei lediglich hier die Wärmeübergangsrichtung umgekehrt ist, also eine Kühlzone gebildet ist, bei der die Druck- und Kühlplatte 5c mit einer Kühleinrichtung 7a versehen ist. In genau der gleichen Weise wird auch hier zur außerordentlichen Steigerung des Kühlvermögens das unter Druck stehende gasförmige Medium in der Wirkzone 4a heftig zwangsbewegt, wozu wiederum ein Ventilator 8 vorgesehen ist. Auch hier ist ein Kompressor 11 vorgesehen. Als Zwangsbewegungseinrichtung kann auch ein Drehkolbengebläse oder ein Verdichter verwendet werden.

Wenn mit flüssigen Druckmedien gearbeitet wird,treten an die Stelle der Ventilatoren Pumpen.

Das erfindungsgemäße Verfahren besteht darin, daß zum Aufbringen einer Flächenpressung und zur Übertragung von Wärme auf die preßbandgetriebenen Werkstücke wie bisher in der abgedichteten Wirkzone 4, 4a die Flächenpressung durch den Druck eines fluiden Druckmediums erzeugt wird und die Wirkzone 4, 4a beheizt bzw. auch gekühlt wird und daß zusätzlich das unter Betriebsdruck stehende Druckmedium in der Wirkzone heftig zwangsbewegt wird, wobei in zweckmäßiger Ausgestaltung die Zwangsbewegung so heftig durchgeführt wird, daß sich in der Wirkzone für das unter Betriebsdruck stehende Druckmedium turbulente Strömungen ergeben. Strömungsgeschwindigkeiten von ca. 20 bis 40 m/sec für gasförmige Druckmedien und von 4 bis 5 m/sec für flüssige Druckmedien haben sich als sehr zweckmäßig erwiesen. Die heftige Zwangsbewegung kann vor Ort ausschließlich in der Wirkzone erfolgen. Es kann aber auch unter Einschluß der Wirkzone eine Zwangsumwälzung in einem geschlossenen Kreislauf vorgesehen sein.

Das Ausmaß der Wärmeübertragung kann man durch Änderung der Strömungsgeschwindigkeit und/oder des Druckes des Druckmediums feinfühlig regeln.

Zur Erzielung der erfinderischen Wirkung ist es nicht erforderlich das Druckmedium in einem geschlossenen Kreislauf zu führen; es kann auch im Bereich der die Druckkammer umlaufend begrenzenden Dichtungen ein erhöhter Verlust an gasförmigem Druckmedium vorgesehen und des aus der Druckkammer abströmende Druckmedium durch Einspeisung einer entsprechenden Menge an Druckmedium laufend ersetzt werden.

## Patentansprüche

1. Verfahren zum Aufbringen einer Flächenpressung auf Preßband getriebene Werkstücke, bei dem in einer umlaufend abgedichteten, auf der einen Seite von einer Druck- und Heiz- oder Kühlplatte (5,5a,5b,5c) und auf der anderen Seite von einem Preßband (1) begrenzten Druckkammer (4,4a,4b), der Druck durch ein fluides Druckmedium erzeugt wird, **dadurch gekennzeichnet,** daß bei umlaufendem Preßband (1) der Wärmeübergang von der Heizplatte (5,5a, 5b) zum Preßband (1) bzw. vom Preßband (1) zur Kühlplatte (5c) durch eine Zwangsbewegung des Druckmediums in der Druckkammer (4,4a,4b) erhöht wird, wobei das Druckmedium mit Strömungsgeschwindigkeiten von 2 bis 50 m/sec, vorzugsweise 20 bis 40 m/sec bei gasförmigen und 4 bis 5 m/sec bei flüssigen Druckmedien bewegt wird, das Ausmaß des Wärmeübertragungsvermögens des Druckmediums über den Betriebsdruck oder über die Strömungsgeschwindigkeit gesteuert wird, und daß bei stillstehendem Preßband (1) die Zwangsbewegung des Druckmediums beendet wird.

2. Verfahren nach Anspruch 1, dadurch gekennzeichnet, daß das fluide Druckmedium vor Ort in der Wirkzone (4) zwangsbewegt wird.

3. Verfahren nach Anspruch 1 oder 2, dadurch gekennzeichnet, daß das fluide Druckmedium in einem geschlossenen, die Wirkzone (4) einschließenden Kreislauf zwangsbewegt wird.

4. Vorrichtung zur Durchführung des Verfahrens nach einem oder mehreren der vorhergehenden Ansprüche, mit einem Preßband (1), das eine Seite einer Druckkammer (4, 4a) begrenzt, die ferner durch eine angrenzende Druck-und Heiz- bzw. Kühlplatte (5,5a,5b,5c) und eine umlaufende Dichtung (6) zwischen der Platte und dem Preßband definiert und die mit unter Betriebsdruck stehendem fluiden Druckmedium speisbar ist, wobei der Druckkammer (4,4a) eine Zwangsbewegungseinrichtung (8,8a,8b) zur Erzeugung einer Zwangsbewegung des fluiden Druckmediums zugeordnet ist, dadurch gekennzeichnet, daß die Zwangsbewegungseinrichtung ein Ventilator (8) oder eine Pumpe ist.

5. Vorrichtung nach Anspruch 4, dadurch gekennzeichnet, daß der Ventilator (8) oder die Pumpe in die Druck- und Heizplatte (5) integriert ist.

6. Vorrichtung nach Anspruch 5, dadurch gekennzeichnet, daß die Zwangsbewegungseinrichtung durch einen oder mehrere Ventilatoren (8a,8b) gebildet ist, deren Flügel (8b) in die Druckkammer (4) ragen.

7. Vorrichtung nach einem oder mehreren der Ansprüche 4 bis 6, dadurch gekennzeichnet, daß die Druckkammer (4) eine Zone (4a) verringerten Strömungsquerschnittes aufweist.

## Claims

1. A method of applying a surface pressure to pressure belt-driven workpieces wherein the pressure is produced by a fluid pressure medium in a pressure chamber (4, 4a, 4b) which is sealed therearound and which is defined on one side by a pressure and heating or cooling plate (5, 5a, 5b, 5c) and on the other side by a pressure belt (1), characterised in that when the pressure belt (1) is circulating the heat transfer from the heating plate (5, 5a, 5b) to the pressure belt (1) or from the pressure belt (1) to the cooling plate (5c) is increased by a forced movement of the pressure medium in the pressure chamber (4, 4a, 4b), wherein the pressure medium is moved at flow rates of from 2 to 50 m/sec, preferably from 20 to 40 m/sec in the case of gaseous pressure media and from 4 to 5 m/sec in the case of liquid pressure media, the magnitude of the heat transfer capacity of the pressure medium is controlled by way of the operating pressure or by way of the flow rate, and that when the pressure belt (1) is stationary the forced movement of the pressure medium is terminated.

2. A method according to claim 1 characterised in that the fluid pressure medium is subjected to forced movement on the spot in the operative zone (4).

3. A method according to claim 1 or claim 2 characterised in that the fluid pressure medium is subjected to forced movement in a closed circuit which includes the operative zone (4).

4. Apparatus for carrying out the method according to one or more of the preceding claims comprising a pressure belt (1) which defines a side of a pressure chamber (4, 4a) which is further defined by an adjoining pressure and heating or cooling plate (5, 5a, 5b, 5c) and a seal (6) extending therearound between the plate and the pressure belt and which can be fed with fluid pressure medium which is under operating pressure, wherein associated with the pressure chamber (4, 4a) is a forced movement means (8, 8a, 8b) for producing a forced movement of the fluid pressure medium, characterised in that the forced movement means is a fan (8) or a pump.

5. Apparatus according to claim 4 characterised in that the fan (8) or the pump is integrated into the pressure and heating plate (5).

6. Apparatus according to claim 5 characterised in that the forced movement means is formed by one or more fans (8a, 8b), the blades (8b) of which project into the pressure chamber (4).

7. Apparatus according to one or more of claims 4 to 6 characterised in that the pressure chamber (4) has a zone (4a) of reduced flow cross-section.

## Revendications

1. Procédé pour appliquer une pression superficielle contre des pièces à usiner entraînées sur une presse à bandes, dans lequel la pression est produite par un milieu fluide sous pression, dans une chambre de pression (4,4a,4b) dotée d'une étanchéité circulaire, délimitée, sur un côté, par une plaque de pressage et de chauffage ou de refroidissement (5,5a,5b,5c) et, sur l'autre côté, par une bande de pressage (1), caractérisé en ce que, lorsque la bande de pressage (1) est en circulation, le transfert de chaleur de la plaque de chauffage (5,5a,5b) vers la bande de pressage (1), respectivement de la bande de pressage (1) vers la plaque de refroidissement (5c), est accru par un mouvement forcé du milieu sous pression dans la chambre de pression (4,4a,4b), le milieu sous pression étant déplacé avec des vitesses d'écoulement allant de 2 à 50m/s, de préférence de 20 à 40m/s, pour des milieux sous pression gazeux et de 4 à 5m/s pour des milieux sous pression liquides, l'ampleur de la capacité de transmission de chaleur du milieu sous pression étant commandée par la pression de fonctionnement ou par la vitesse d'écoulement, et le mouvement forcé du milieu sous pression étant stoppé lorsque la bande de pressage (1) est à l'arrêt.

2. Procédé selon la revendication 1, caractérisé en ce que le milieu sous pression fluide est soumis à un déplacement forcé pour aller dans la zone active (4).

3. Procédé selon la revendication 1 ou 2, caractérisé en ce que le milieu sous pression fluide est soumis à un déplacement forcé dans un circuit fermé qui contient la zone active (4).

4. Dispositif pour mettre en oeuvre le procédé selon une ou plusieurs des revendications précédentes, avec une bande de pressage (1) qui délimite sur un côté une chambre de pression (4,4a), qui est définie en outre par une plaque de pressage, de chauffage ou de refroidissement (5,5a,5b,5c) et un joint d'étanchéité circulaire (6), entre la plaque et la bande de pressage, et qui peut être alimentée avec des milieux sous pression fluides soumis à la pression de fonctionnement, un dispositif de mouvement forcé (8,8a,8b) servant à produire un mouvement forcé du milieu sous pression fluide étant associé à la chambre de pression (4, 4a), caractérisé en ce que le dispositif de mouvement forcé est un ventilateur (8) ou une pompe.

5. Dispositif selon la revendication 4, caractérisé en ce que le ventilateur (8) ou la pompe est intégré(e) dans la plaque de pressage et de chauffage (5).

6. Dispositif selon la revendication 5, caractérisé en ce que le dispositif de mouvement forcé est formé par un ou plusieurs ventilateurs (8a,8b) dont les pales (8b) pénètrent dans la chambre de pression (4).

7. Dispositif selon une ou plusieurs des revendications 4 à 6, caractérisé en ce que la chambre de pression (4) présente une zone (4a) de section transversale d'écoulement réduite.
